# EUROPÄISCHE PATENTSCHRIFT

(11) **EP 0 649 187 B1**
(45) Veröffentlichungstag und Bekanntmachung des Hinweises auf die Patenterteilung: **07.01.1999**
(21) Anmeldenummer: 94115755.4
(22) Anmeldetag: 06.10.1994
(51) Int. Cl.: H01R 4/26

(54) **Formkörper mit elektrischem Kontakt**
Moulded article with electrical contact
Article moulé avec contact électrique

(30) Priorität: 13.10.1993 DE 9315490 U
(43) Veröffentlichungstag der Anmeldung: 19.04.1995
(73) Patentinhaber: Ticona GmbH, 65451 Kelsterbach (DE)
(72) Erfinder: Pfeiffer, Bernhard, Dr., D-65779 Kelkheim (DE); Skaletz, Detlef, Dr., D-55128 Mainz (DE)

(56) Entgegenhaltungen:
- DE-A- 1 665 548
- US-A- 3 504 101
- US-A- 3 761 867
- US-A- 3 846 577
- RESEACH DISCLOSURE, Nr.272, Dezember 1986, NEW YORK, NY,USA Seite 707 DISCLOSED ANONYMOUSLY 'ground network insert for polymer containing conductive fibers'

## Beschreibung

Die Erfindung betrifft einen Formkörper aus einem metallfaserverstärkten Thermoplastmaterial, der mindestens einen elektrischen Kontakt aufweist. (z.B. Erdung).

Thermoplastwerkstoffe, die mit Metallfasern gefüllt sind, werden unter anderem für Heizelemente (Flächenheizleiter), abschirmende Gehäuse und antistatisch ausgerüstete Bauteile verwendet. Bei der Herstellung solcher Formkörper durch Spritzgießen oder durch Extrusion gelangen die leitfähigen Metallfasern nicht unmittelbar an die Oberfläche. Die sich an der Oberfläche ausbildende an Metallfasern verarmte, weniger leitfähige Schicht erschwert die Anbringung von elektrischen Kontakten. An Oberflächen, die durch Sägen erzeugt wurden, tritt dieses Problem nicht auf.
Üblicherweise werden deshalb die elektrischen Kontakte durch Bohren der Formkörper und nachfolgendes Einpressen von Metallbuchsen oder Metallstiften oder durch Eindrehen von selbstschneidenden Metallschrauben angebracht. Diese bekannte Methoden der Anbringung von Kontakten sind arbeits- und materialaufwendig, insbesondere wenn größere Kontaktflächen erforderlich sind. Es bestand daher die Aufgabe, einen leicht herstellbaren elektrisch leitfähigen Formkörper mit elektrischen Kontakten zu schaffen.

Es wurde nun ein Formkörper gemäß Anspruch 1 gefunden. Ein vorheriges Bohren ist nicht erforderlich. Vorzugsweise bilden die Zacken gleichschenklige Dreiecke.
Falls die Körper aus thermoplastischen Material die Form einer Platte aufweisen, so soll vorzugsweise die Metallbeschichtung an 2 gegenüberliegenden Stellen der Platte verklammert sein. Vorzugsweise sind die Zacken in den 2 gegenüberliegenden Schenkeln der Klammer versetzt angeordnet.
Falls der Formkörper zylinderförmig ist, so kann die Metallbeschichtung die Form einer Rohrschelle aufweisen, die den Zylinderumfang umschließt.
Die mit Kontakten zu versehenden Formkörper können beispielsweise Gehäuseteile und andere Spritzguß-Formteile, wie Griffe, Räder oder Tasten sein. Die elektrischen Kontakte ermöglichen es, diese Teile elektrisch zu beheizen.
Figur 1 zeigt eine einstückige Klammer (1) mit vorgefertigten Biegekanten (2) und versetzt angeordneten dreieckigen Zacken (3), die sich beim Zusammenpressen der Metallklammer durch die weniger leitfähigen (äußeren) Schichten ins Innere einer Platte (6) bohren. Die Strecke d entspricht der Dicke der Platte (6) an die die Metallklammer appliziert werden soll. Figur 2 zeigt den Schnitt durch einen plattenförmigen Formkörper (6) der Dicke d an dessen Kante die Metallklammer (1) mit den Zacken 3 befestigt ist entlang der Schnittlinie II-II von Figur 1.
Figur 3 zeigt eine Metallklammer (4) in Form einer Schlauchschelle mit dreieckigen Zacken (3) und einer Spannvorrichtung (5). Beim Zuziehen von (5) bohren sich die Zacken 3 in die Oberfläche eines zylinderförmigen Formkörpers aus thermoplastischen Material (nicht dargestellt).

Die Zacken können sehr vorteilhaft, da kostengünstig, durch Metallspäne ersetzt werden, die an der Kontaktstelle auf die Oberfläche aufgestreut werden, und wie die Zacken beim Schließen der Metallklammer oder Rohrschelle die Oberfläche durchdringen. Die Metallspäne sind vorzugsweise aus Messing oder Edelstahl. Ihre Abmessungen sollen so groß sein, daß die nichtleitende Oberfläche der Formkörper durchdrungen wird. Vorzugsweise werden 1 bis 3 mm große Metallspäne auf den Formkörper aufgestreut und eingepreßt. Ein Erwärmen der Oberfläche erleichtert in allen Fällen das Eindringen der Zacken oder Späne.

Der Gehalt des thermoplastischen Material an Metallfasern beträgt vorzugsweise weniger als 20 Gew.-%, insbesondere 5 bis 10 Gew.-%. Darüberhinaus kann der Formkörper zur Erhöhung der mechanischen Festigkeit durch Glasfaser verstärkt sein. Ein Zusatz an Ruß kann die elektrische Leitfähigkeit etwas erhöhen.
Vorzugsweise werden als Metallfasern Stahlfasern, insbesondere Edelstahlfasern, verwendet. Die Metallfasern besitzen vorzugsweise eine Länge von 1 bis 20 mm und eine Dicke von 5 bis 15 µm. Das thermoplastische Material wird vorzugsweise ausgewählt aus der Gruppe von amorphen Thermoplasten, wie Polycarbonat und Acrylnitril/Butadien/Styrol-Copolymerisaten, PC/ABS-Blends oder teilkristallinen Thermoplasten wie Polypropylen, Polyamid 66, Polybutylenterephthalat oder Polyphenylensulfid.

## Patentansprüche

1. Formkörper aus einem mit Metallfasern verstärkten Thermoplastmaterial mit mindestens einem elektrischen Kontakt, dadurch gekennzeichnet, daß die Kontakte aus einer Metallbeschichtung bestehen, die durch 3-eckige Zacken (3) mit dem Formkörper verbunden ist, wobei die Zacken (3) die weniger leitfähige Schicht an der Oberfläche des Formkörpers durchdringen.

2. Formkörper gemäß Anspruch 1, dadurch gekennzeichnet, daß die Zacken (3) die Form gleichschenkliger Dreiecke aufweisen.

3. Formkörper gemäß Anspruch 1, dadurch gekennzeichnet, daß die Metallbeschichtung anstelle durch 3-eckige Zacken (3) über Metallspäne, die die Oberfläche durchdringen, mit dem Formkörper verbunden ist.

4. Formkörper gemäß einem der Ansprüche 1 bis 3, dadurch gekennzeichnet, daß er die Form einer Platte aufweist und die Metallbeschichtung an beiden Seiten der Platte verklammert ist.

5. Formkörper gemäß Anspruch 4, dadurch gekennzeichnet, daß die 3-eckigen Zacken (3) der Metallbeschichtung auf beiden Seiten des plattenförmigen Formkörpers (6) versetzt angeordnet sind.

6. Formkörper nach Anspruch 1 bis 3, dadurch gekennzeichnet, daß der Formkörper zylinderförmig ist und die Metallbeschichtung die Form einer Rohrschelle aufweist.

7. Formkörper gemäß einem der Ansprüche 1-6, dadurch gekennzeichnet, daß das Eindringen der Zacken (3) bzw. Metallspäne durch Erwärmen der Oberfläch, oder Eindringen in die von der Verarbeitung her noch warme Oberfläche, erleichtert wird.

## Claims

1. A molding of a thermoplastic material reinforced with metal fibers, with at least one electric contact, wherein the contacts comprise a metal covering which is connected to the molding by three-cornered prongs (3), the prongs (3) penetrating the less conductive layer on the surface of the molding.

2. The molding as claimed in claim 1, wherein the prongs (3) have the form of isosceles triangles.

3. The molding as claimed in claim 1, wherein, instead of by three-cornered prongs (3), the metal covering is connected to the molding by means of metal chips which penetrate the surface.

4. The molding as claimed in any one of claims 1 to 3, wherein the molding has the form of a board and the metal covering is clamped on both sides of the board.

5. The molding as claimed in claim 4, wherein the three-cornered prongs (3) of the metal covering are arranged offset on both sides of the molding (6) in board form.

6. The molding as claimed in claims 1 to 3, wherein the molding is cylindrical and the metal covering has the form of a pipe clip.

7. The molding as claimed in any one of claims 1-6, wherein the penetration of the prongs (3) or metal chips is facilitated by heating the surface or penetration into the surface which is still warm from processing.

## Revendications

1. Article moulé en matériau thermoplastique renforcé par des fibres métalliques, doté d'au moins un contact électrique, caractérisé en ce que les contacts sont constitués d'un revêtement métallique, qui est lié à l'article moulé par l'intermédiaire de pointes de forme triangulaire (3), les pointes (3) pénétrant la couche moins conductrice sur la surface de l'article moulé.

2. Article moulé suivant la revendication 1, caractérisé en ce que les pointes (3) présentent la forme de triangles isocèles.

3. Article moulé suivant la revendication 1, caractérisé en ce que le revêtement métallique est lié à l'article moulé par l'intermédiaire d'alésures métalliques qui traversent la surface, au lieu de pointes de forme triangulaire (3).

4. Article moulé suivant l'une quelconque des revendications 1 à 3, caractérisé en ce qu'il présente la forme d'une plaque et en ce que le revêtement métallique est agrafé aux deux côtés de la plaque.

5. Article moulé suivant la revendication 4, caractérisé en ce que les pointes de forme triangulaire (3) du revêtement métallique sont disposées de manière décalée sur les deux côtés de l'article moulé en forme de plaque (6).

6. Article moulé suivant les revendications 1 à 3, caractérisé en ce que l'article moulé est de forme cylindrique et en ce que le revêtement métallique présente la forme d'un collier pour tuyaux.

7. Article moulé suivant l'une quelconque des revendications 1 à 6, caractérisé en ce que la traversée des pointes (3) ou des alésures métalliques est facilitée en chauffant la surface ou en les introduisant dans la surface encore chaude du fait du traitement.
